# EUROPÄISCHE PATENTSCHRIFT

(11) **EP 1 156 008 B1**
(45) Veröffentlichungstag und Bekanntmachung des Hinweises auf die Patenterteilung: **06.04.2005**
(21) Anmeldenummer: 01111306.5
(22) Anmeldetag: 09.05.2001
(51) Int. Cl.: B66D 5/08

(54) **Bremseinrichtung für eine Antriebsmaschine eines Aufzuges**
Brake arrangement for lift drive
Frein pour l'entraînement d'un ascenseur

(30) Priorität: 19.05.2000 EP 00810441
(43) Veröffentlichungstag der Anmeldung: 21.11.2001
(73) Patentinhaber: INVENTIO AG, CH-6052 Hergiswil (CH)
(72) Erfinder: Cholinski, Andrzej, 6030 Ebikon (CH)

(56) Entgegenhaltungen:
- DE-U- 29 716 352
- FR-A- 2 308 832
- FR-A- 2 387 898
- US-A- 4 023 655
- US-A- 5 899 304

## Beschreibung

Die Erfindung betrifft eine Antriebsmaschine eines Aufzuges gemäß dem Oberbegriff des Anspruchs 1. Eine solche gattungsbildende Antriebsmaschine ist beispielsweise aus der FR-A-2 387 898 bekannt.

Ferner ist aus der Patentschrift EP 0 603 644 eine Bremseinrichtung bekannt geworden mit einer, mit einer Treibscheibe verbundenen Bremstrommel, gegen die Bremsbacken zur Auflage kommen, die mittels Gelenken an Bremshebeln drehbar gelagert sind. Die Bremshebel sind einerseits an Schwenkachsen angeordnet. Andererseits ist eine Zugstange vorgesehen, die die Bremshebel quer durchsetzen, wobei je Ende der Zugstange eine Druckfeder angeordnet ist. Die Druckfeder stützt sich einenends gegen einen Endanschlag der Zugstange und anderenends gegen den Bremshebel ab. Der Endanschlag ist mittels einer Einstellschraube verschiebbar, wodurch die Bremsbacke mehr oder weniger gegen die Bremstrommel gepresst wird. Ein Betätigungsbolzen durchdringt das freie Ende eines jeden Bremshebels. Beide Betätigungsbolzen werden von einer von je einem Magneten ausgehenden der Federkraft der Druckfedern entgegenwirkenden Kraft beaufschlagt, so dass die Bremsbacken von der Bremstrommel abgehoben werden.

Ein Nachteil der bekannten Einrichtung liegt darin, dass bei Bremseinrichtungen für grössere Antriebsmaschinen die Übertragung von grossen Bremskräften auf die Bremstrommel ohne zusätzliche Massnahmen aus Gründen der Materialverformung nicht möglich ist. Ausserdem ist die Überwachung der Stellung der Bremsbacken aufwendig.

Die Erfindung, wie sie in Anspruch 1 gekennzeichnet ist, löst die Aufgabe, die Nachteile der bekannten Einrichtung zu vermeiden und eine Bremseinrichtung zu schaffen, mit der grössere Antriebseinheiten zuverlässig gebremst werden können.

Die durch die Erfindung erreichten Vorteile sind im wesentlichen darin zu sehen, dass mit einer einfachen Konstruktion der Bremseinrichtung und des die Bremseinrichtung tragenden Lagerbockes eine steife Bremseinrichtung machbar ist, mit der insbesondere grössere Bremskräfte problemlos auf die Bremstrommel übertragbar sind. Ausserdem kann die Formstabilität und Funktion des Bremslüftsystems verbessert werden bei gleichzeitig reduziertem Materialaufwand und Gewicht. Mit der erfindungsgemässen Einrichtung kann die Genauigkeit des Einsatzpunktes für die Bremslüftung verbessert werden, was sich wiederum positiv auf den Fahrkomfort der Aufzugskabine auswirkt. Die Anordnung der Sensoren zur Überwachung der Bremshebel und die Verdrahtung der Bremsmagnete ist ohne grossen Aufwand möglich.

Im folgenden wird die Erfindung anhand von ein Ausführungsbeispiel darstellenden Zeichnungen näher erläutert.

Es zeigen:
- Fig. 1: eine Antriebsmaschine mit der erfindungsgemässen Bremseinrichtung und
- Fig. 2: Einzelheiten der Bremseinrichtung.

Fig. 1 zeigt eine getriebelose Antriebsmaschine 1 mit einem Motor 2 bestehend aus Stator und Rotor, der eine Treibscheibe 3 antreibt. Über die Treibscheibe 3 und eine Umlenkrolle 4 sind nicht dargestellte Seile geführt, die eine nicht dargestellte Aufzugskabine und ein nicht dargestelltes Gegengewicht tragen und antreiben. Die Treibscheibe 3 wird von einer Motorwelle 2.1 getragen, die einenends an einem nicht dargestellten Lagerschild und anderenends an einem Lagerbock 5 gelagert ist. Motor 2, Lagerschild, Lagerbock 5 und Umlenkrolle 4 werden von einer Maschinenkonsole 6 getragen.

Die Antriebsmaschine umfasst eine Bremseinrichtung 7 mit einem ersten Bremshebel 8 und einem zweiten Bremshebel 9, an denen je eine auf eine nicht dargestellte Bremstrommel einwirkende Bremsbacke angeordnet ist. Die Bremstrommel ist beispielsweise als Kragen der Treibscheibe 3 ausgebildet. Die Bremshebel 8,9 sind unten gelenkig am Lagerbock 5 gelagert und oben an einer Stange 10 geführt. Die als Führungselement dienende Stange 10 ist mittig an einem mit dem Lagerbock 5 verbundenen Halter 11 angeordnet. Zur Betätigung der Bremsbacken ist je Bremshebel 8,9 eine Druckfeder 12,13 vorgesehen. Zum Lüften der Bremsbacken ist je Bremshebel 8,9 ein Magnet vorgesehen, der entgegen der Druckfeder arbeitet. Die Magnete sind an einem Rahmen 14 angeordnet, der mit dem Lagerbock 5 verbunden ist.

Ein Berührungsschutz 15 deckt die Seile zwischen der Treibscheibe 3 und der Umlenkrolle 4 ab. Ein weiterer, nicht dargestellter Berührungsschutz deckt auf der Rückseite der Antriebsmaschine 1 die Seile zwischen der Treibscheibe 3 und der Maschinenkonsole 6 ab. Zur Kühlung der Antriebseinheit 1 ist ein Lüfter 16 vorgesehen. Ein Anschlusskasten 17 dient als Schnittstelle für Leitungen der Energieversorgung und als Schnittstelle für Steuerleitungen.

Für den Notbetrieb des Aufzuges ist ein Handantrieb 18 vorgesehen, der mit der Motorwelle 2.1 werkzeuglos kuppelbar ist. Ein Abschlussdeckel 19 des Lagerbockes 5 weist eine Öffnung 20 auf, durch welche der Handantrieb 18 mit der Motorwelle 2.1 kuppelbar ist. Der Handantrieb 18 ist mittels eines Handrades 18.1 antreibbar. Im Notfall wird die Aufzugskabine je nach Last manuell in Aufwärtsrichtung oder in Abwärtsrichtung bis zur nächsten Haltestelle bewegt und die Passagiere evakuiert. Durch Betätigen des Handrades 18.1 und gleichzeitigem Lüften der Bremsbacken mittels eines Bremslüfthebels 21 wird die Motorwelle 2.1 manuell bewegt, wobei die Aufzugskabine gesenkt bzw. gehoben wird. Der Bremslüfthebel 21 besteht aus einem Joch 22 mit einer ersten Klaue 23 und aus einer Hebelstange 24 mit einer zweiten Klaue 25, wobei das Joch 22 an einem Drehpunkt 26 der Stange 24 angelenkt ist. Zum Lüften der Bremsbacken bzw. der Bremshebel 8,9 wird der Bremslüfthebel 21 auf die Stange 10 aufgesetzt und die Hebelstange 24 nach vorne bewegt, wobei eine Kraft entgegen der Federkraft der Druckfedern 12,13 mittels der Klauen 23,25 auf die Bremshebel 8,9 wirkt und die Bremsbacken lüftet.

Fig. 2 zeigt den Aufbau der Bremseinrichtung 7. Die Bremshebel 8,9 sind einenends an Hebelachsen 49,50 drehbar angeordnet, wobei die Hebelachsen 49,50 mit dem Lagerbock 5 verbunden sind. Je Bremshebel 8,9 ist eine auf die Bremstrommel einwirkende Bremsbacke 51,52 drehbar an einer Backenachse 53,54 angeordnet. Jeder Bremshebel 8,9 ist anderenends mittels einer Stange 10 geführt, die mit dem Halter 11 des Lagerbockes 5 verbunden ist. Die in Richtung der Stangenachse wirkenden Druckfedern 12,13 drücken die stangenseitigen Hebelenden in Richtung Halter 11, wobei die Bremsbacken 51,52 die Bremstrommel bremsen und/oder festhalten. Am geführten Hebelende weist der Bremshebel 8,9 eine Verbreiterung 55,56 auf, die als Auflage für eine Ankerscheibe 57,58 dient. Die Ankerscheibe 57,58 wird durch die Magnetkraft eines Elektromagneten 59,60 entgegen der Federkraft der Druckfeder 12,13 angezogen, wobei die Bremsbacke 51,52 von der Bremstrommel gelöst bzw. die Bremse gelüftet wird. Der Elektromagnet 59,60 ist an einem Magnetträger 61,62 angeordnet. Die Magnetträger 61,62 bilden zusammen mit Stabilisatoren 63,64 den Rahmen 14, wobei die Magnetträger 61,62 an ihrer Unterseite fest mit dem Lagerbock 5 verbunden sind. Der steife Rahmen 14 nimmt die beim Lösen der Bremse entstehenden Kräfte auf. An der Innenseite eines jeden Magnetträgers 61,62 ist ein Mikroschalter 65 mittels Befestigungswinkeln 66 angeordnet. Ein Stössel 67 des Mikroschalters 65 wird mittels einer an der Ankerscheibe 57 angeordneten Nocke 68 betätigt. Der Schaltzustand des Mikroschalters 65 zeigt der Steuerung des Aufzuges an, ob die Bremse aktiviert oder gelöst ist. Anstelle des Mikroschalters 65 können auch andere Sensoren, beispielsweise Näherungsschalter verwendet werden. Die Innenseite des Magnetträgers 61,62 ist mittels einer mit einer Befestigungsplatte 69 am Magnetträger 61,62 festgehaltenen Abdeckung 70 abgeschlossen, wobei an der als Berührungsschutz dienenden Abdeckung 70 Ausnehmungen 71 für den Stössel 67 des Mikroschalters 65 und für elektrische Leitungen vorgesehen sind.

## Patentansprüche

1. Antriebsmaschine eines Aufzuges mit einem Lagerbock, an welchem eine Motorwelle gelagert ist, einer Bremseinrichtung bestehend aus an dem Lagerbock drehbar gelagerten Bremshebeln mit auf eine Bremstrommel einwirkenden Bremsbacken, wobei die Bremshebel an den freien Enden mittels eines feststehenden Führungselementes geführt sind und von in Richtung des Führungselementes wirkenden Druckfedern beaufschlagt werden, wobei zum Lösen der Bremsbacken den Druckfedern entgegenwirkende Magnete vorgesehen sind, wobei
die Magnete (59,60) an einem Rahmen (14) angeordnet sind, der fest mit dem Lagerbock (5) verbunden ist,
**dadurch gekennzeichnet,**
**dass** die Magnete (59,60) an Magnetträgern (61,62) angeordnet sind, die zusammen mit Stabilisatoren (63,64) den Rahmen (14) bilden, und
**dass** die Magnete (59,60) auf Ankerscheiben (57,58) einwirken, die an den Bremshebeln (8,9) angeordnet sind.

2. Bremseinrichtung nach Anspruch 1,
**dadurch gekennzeichnet,**
**dass** an den Magnetträgern (61,62) Schalter (65) zur Überwachung des Bremszustandes angeordnet sind, die mittels Nocken (68) der Ankerscheiben (57,58) betätigbar sind.

## Claims

1. Drive machine of an elevator with a bearing pedestal on which a motor shaft is held in bearings, a brake device comprising brake arms which are supported in swiveling manner on the bearing pedestal and have brake shoes which act on a brake drum, the brake arms being guided at their free ends by means of a fixed guide element, and pressed against by compression springs acting in the direction of the guide element, magnets being provided to release the brake shoes by acting in opposition to the compression springs, the magnets (59,60) being arranged on a frame (14) which is immovably fastened to the bearing pedestal (5),
**characterized in that**
the magnets (59,60) are arranged on magnet carriers (61,62) which together with stabilizers (63,64) form the frame (14) and **in that**
the magnets (59,60) act on disk armatures (57,58) which are arranged on the brake arms (8,9).

2. Brake device according to Claim 1,
**characterized in that**
arranged on the magnet carriers (61,62) are switches (65) for monitoring the brake status which can be actuated by means of cams (68) of the disk armatures (57,58).

## Revendications

1. Moteur d'entraînement d'un ascenseur avec un support de palier d'un dispositif de freinage, un arbre du moteur étant logé à ce support de palier, se compose de leviers de frein avec des segments de frein, les leviers de frein étant logés au support de palier de façon à pivoter et les segments de frein agissant sur un tambour de freins, auquel cas les leviers de frein sont guidés à l'aide d'un élément de guidage fixe aux extrémités libres et sont chargés par des ressorts de pression agissant en direction de l'élément de guidage, auquel cas des aimants (59, 60) sont prévus agissant en sens contraire aux ressorts de pression pour le relâchement des segments de frein, auquel cas les aimants (59, 60) sont placés sur un cadre (14) qui est relié solidement au support de palier (5), **caractérisé par le fait que** les aimants (59, 60) sont placés sur des porteurs d'aimant (61, 62) qui forment ensemble avec des stabilisateurs (63, 64) le cadre (14) et que les aimants (59, 60) agissent sur des plaques d'ancrage (57, 58) qui sont placées sur les leviers du frein (8, 9).

2. Dispositif de freinage selon la revendication 1, **caractérisé par le fait que** des interrupteurs (65) sont placés sur les porteurs d'aimant (61, 62) pour la surveillance e l'état de freinage et ces interrupteurs (65) sont susceptibles d'être actionnés à l'aide de cames (68) des plaques d'ancrage (57, 58).
